# EUROPÄISCHE PATENTSCHRIFT

(11) **EP 2 564 383 B1**
(45) Veröffentlichungstag und Bekanntmachung des Hinweises auf die Patenterteilung: **25.01.2017**
(21) Anmeldenummer: 11738944.5
(22) Anmeldetag: 27.04.2011
(51) Int. Cl.: G09G 3/3233, G09G 3/20, G09G 3/3258, G09G 3/3291, H05B 37/02

(54) **PIXELSCHALTUNG FÜR EIN AKTIV-MATRIX OLED-DISPLAY**
PIXEL CIRCUIT FOR AN ACTIVE MATRIX OLED DISPLAY
CIRCUIT DE PIXELS POUR UN AFFICHAGE À DIODES ÉLECTROLUMINESCENTES ORGANIQUES À MATRICE ACTIVE

(30) Priorität: 28.04.2010 DE 102010019667
(43) Veröffentlichungstag der Anmeldung: 06.03.2013
(73) Patentinhaber: Fraunhofer-Gesellschaft zur Förderung der angewandten Forschung e.V., 80686 München (DE)
(72) Erfinder: KREYE, Daniel, DE 72770 Reutlingen (DE); PRESBERGER, Thomas, 01324 Dresden (DE)
(74) Vertreter: Pfenning, Meinig & Partner mbB
(86) Internationale Anmeldenummer: PCT/DE2011/000464
(87) Internationale Veröffentlichungsnummer: WO 2011/134461

(56) Entgegenhaltungen:
- US-A1- 2002 084 463
- JAMES L SANFORD AND EUGENE S SCHLIG ET AL: "24.2 Direct View Active Matrix VGA OLED-on-Crystalline-Silicon Display", 2001 SID INTERNATIONAL SYMPOSIUM - JUNE 3-8, 2001, SAN JOSE CONVENTION CENTER, CALIFORNIA, Bd. XXXII, 3. Juni 2001 (2001-06-03), Seite 376, XP007007679,

## Beschreibung

Die Erfindung betrifft eine Schaltungsanordnung für in einer zweidimensionalen Matrix angeordnete organische Leuchtdioden.

Eine ständig wachsende Zahl von Informationssystemen und Umgebungseinflüssen liefert dem Menschen angeforderte und nichtangeforderte Informationen. Zunehmende Bedeutung hat dabei die mobile Informationsdarstellung. Mikrodisplays, d.h. sehr kleine Displays mit Bilddiagonalen kleiner gleich 20 mm, bieten dabei die Möglichkeit Bild- und Videoinformationen hochauflösend und nutzerspezifisch, d.h. für ausschließlich einen oder mehrere Benutzer darzustellen. Anwendungsgebiete von Mikrodisplays sind im Bereich der Nearto-Eye-Anwendungen (Anwendungen mit Displays nahe dem Auge) zu sehen. Das sind zum Beispiel Videobrillen, die an mobile Multimediageräte (Smartphones oder mobile Audio- und Videoabspielgeräte) angeschlossen werden können. Diese Videobrillen können für mobiles Fernsehen, Videodarstellung oder Darstellung von Internetinhalten genutzt werden. Darüber hinaus können Mikrodisplays in digitalen Foto- und/oder Videokameras als hochauflösender elektronischer Sucher eingesetzt werden.

Ein weiteres Anwendungsgebiet ist die Augmented Reality (Erweiterte Realität). Für diese Anwendungen wird das Mikrodisplay in eine See Through-Optik (Brille) montiert. Durch diese Brille sieht der Nutzer die reale Umwelt und über das Mikrodisplay können diesem Bild der realen Umwelt zusätzliche Informationen in Form von Bildern, Texten, Grafiken usw. überlagert werden. Dies kann zum Beispiel bei der Wartung von komplizierten Anlagen und Maschinen zur Einblendung von Montagehinweisen oder Anweisungen genutzt werden. In der Luft- und Raumfahrttechnik kann Piloten die Anzeige verschiedener Messinstrumente eingeblendet werden. In der Medizin können für Chirurgen die Daten wichtiger Geräte zusätzlich dargestellt werden. Darüber hinaus sind vielseitige Anwendungen im militärischen Bereich denkbar.

Weitere Anwendungen von Mikrodisplays sind Picoprojektoren, d.h. sehr kleine Projektoren, die Bild- und Videoinhalte auf eine plane Oberfläche projizieren und für mehrere Benutzer sichtbar darstellen. Solche Projektoren mit Mikrodisplays können auch in der Messtechnik zur Projektion definierter Muster auf eine zu untersuchende Oberfläche und der anschließenden optischen Erfassung der 3-D Struktur dieser Oberfläche genutzt werden.

Insbesondere für die Projektions- und See-Through-Anwendungen sind sehr hohe Helligkeiten notwendig (>10000 Cd/m²). Für die Multimediaanwendungen bzw. Videobrillen sind im Gegensatz dazu vergleichsweise geringe Helligkeiten (≤ 150 Cd/m²) notwendig. Für Mikrodisplays auf Basis organischer Leuchtdioden (OLEDs) sollte die Möglichkeit bestehen, mit einem Display all diese Anwendungen zu adressieren. Dabei sollen hochaufgelöste Bildinformationen mit einer über mehrere Größenordnungen einstellbaren Helligkeit (von <100 Cd/m² bis über 10000 Cd/m²) dargestellt werden können. Dafür ist eine Erweiterung des elektrischen Strom- und Spannungsbereiches, den eine solche Schaltung ansteuern können muss, erforderlich.

Gegenwärtig sind verschiedene Mikrodisplay-Technologien verfügbar. Dabei kann in lichtmodulierende (nicht emittierende) Technologien und licht emittierende Technologien unterschieden werden.

Zu den licht-modulierenden Displays zählen LCOS (Liquid Crystal on Silicon) und MOEMS-basierende Mikrodisplays. Diese Technologien verlangen eine zusätzliche externe Beleuchtung, welche die Komplexität, die Größe und das Gewicht des Gesamtsystems erhöhen, aber gleichzeitig nur begrenzten Kontrast (typisch < 1:100) bieten.

Auf der Basis organischer Leuchtdioden (Organic light emitting diodes, OLED) können neuartige selbst emittierende Flachdisplays mit vielen Vorteilen verwirklicht werden. Dazu gehören die mögliche großflächige Abscheidung, die selbstleuchtenden Eigenschaften, die sehr dünne und leistungsarme Displays ermöglichen und die potentiell hohe Effizienz solcher Displays. OLED-Mikrodisplays sind gegenwärtig mit monochromen oder breitbandigen (weißen) Emittern ausgestattet. Für farbige OLED-Mikrodisplays werden die Displayprimärfarben häufig durch einen weißen Emitter und dem zusätzlichen Aufbringen eines Farbfilters realisiert.

Alle genannten Technologien sind mit aktiven und passiven Bauelementen (Transistoren und Kondensatoren) asugebildet. Jede Organische Leuchtdiode als Pixel (Bildpunkt) wird dabei durch eine eigene integrierte elektronische Schaltung angesteuert. Diese Pixelschaltung ist dabei so ausgeführt, dass sie mit der Bildinformation in Form einer elektrischen Spannung oder eines Stromes beschreibbar ist. Die Bildinformation wird in der der organischen Leuchtdiode zugeordneten Schaltung gespeichert und diese Schaltung treibt die OLED mit einem elektrischen Strom oder einer Spannung, die der gespeicherten Bildinformation entspricht.

Gegenwärtig sind dabei folgende Konzepte realisiert:
1. Programmierung der jeweiligen Schaltung einer organischen Leuchtdiode mit einem analogen elektrischen Strom, dessen Größe proportional zum Grauwert der darzustellenden Bildinformation ist. Dieser analoge elektrische Strom wird in eine analoge Spannung umgewandelt und mittels eines Kondensators gespeichert. Die gespeicherte elektrische Spannung wird in einen der Bildinformation entsprechenden elektrischen Strom umgewandelt. Dieser Strom beeinflusst die jeweilige organische Leuchtdiode. Die Helligkeit wird dabei durch die Größe des elektrischen Stromes, der durch die organische Leuchtdiode (Analogwert) fließt, eingestellt. Grauwerte/Abstufungen der Helligkeit werden durch einen entsprechend geringeren elektrischen Strom realisiert.
2. Eine elektrische Spannung kann in einem Kondensator gespeichert werden. Die elektrische Spannung wird dabei in der der jeweiligen organischen Leuchtdiode zugeordneten Schaltung in einen elektrischen Strom umgewandelt. Dieser Strom beeinflusst die Helligkeit mit der elektromagnetische Strahlung von der organischen Leuchtdiode emittiert wird. Die Helligkeit wird dabei durch die Größe des elektrischen Stroms, der durch die organische Leuchtdiode fließt (Analogwert), eingestellt. Die Grauwertdarstellung ist dabei wie unter 1.) realisiert.
3. Eine Programmierung der Schaltung für eine organische Leuchtdiode kann mit einer analogen elektrischen Spannung und Speicherung der Spannung auf einem Kondensator erreicht werden. Die organische Leuchtdiode kann mit der gespeicherten elektrischen Spannung bzw. einer Spannung, die in ihrer Größe dieser gespeicherten Spannung entspricht, betrieben werden. Die Helligkeit wird durch die Größe der an die organische Leuchtdiode angelegten elektrischen Spannung eingestellt. Grauwerte/Abstufungen können durch eine entsprechend geringere elektrische Spannung realisiert werden.
4. Die Programmierung der Schaltung von organischen Leuchtdioden kann mit digitalen elektrischen Spannungen und Speicherung dieser digitalen Spannungen/Zustände auf Kondensatoren erfolgen. Die Anzahl der Kondensatoren entspricht der Bitbreite der Bildinformation für einen Bildpunkt (üblicherweise 5, 6 oder 8 Bit). Die organische Leuchtdiode wird mit einem zeitlich gepulsten elektrischen Strom konstanter Größe angesteuert. Die Anzahl der Pulse pro Bildsequenz entspricht dabei der Bitbreite der Bildinformation. Die Länge der Pulse ist dabei von der Wertigkeit der Bits abhängig. In Abhängigkeit des digitalen Zustands der einzelnen Speicherkondensatoren einer einer organischen Leuchtdiode zugeordneten Schaltung, wird der elektrische Strom durch die organische Leuchtdiode für die entsprechende Pulsdauer an- oder aus geschaltet. Die Helligkeit der emittierten Strahlung kann durch die Größe des durch die organische Leuchtdiode fließenden elektrischen Stroms eingestellt werden. Grauwerte/Abstufungen werden durch Pulsweitenmodulation des elektrischen Stroms beeinflusst. Der Dynamikbereich des durch die organische Leuchtdiode fließenden elektrischen Stromes und der maximale Spannungsabfall über der OLED sind dabei begrenzt.

Der Einsatzbereich von Mikrodisplays mit organischen Leuchtdioden ist für all diese Konzepte auf geringe (≤ 200 Cd/m²) bis mittlere Helligkeiten (bis 5000 Cd/m²) beschränkt, d.h. auf die Anwendungsgebiete mit der Informationsdarstellung für eine einzelne Person und Anwendungen nahe dem Auge. Der Einsatzbereich ist durch die maximal darstellbare Helligkeit solcher Mikrodisplays begrenzt. Die Helligkeit hängt von Effizienz und Spannungsbedarf der organischen Leuchtdioden und der elektrischen Strom- und Spannungstreiberfähigkeit der Schaltung ab.

Es sind keine Lösungen bekannt, bei denen Mikrodisplays mit organischen Leuchtdioden für Projektionsanwendungen und See-through-Anwendungen mit hohen maximalen Helligkeiten (≥ 10000 Cd/m²) genutzt werden und mit einer entsprechenden den organischen Leuchtdioden zugeordneten Schaltungen angesteuert werden.

Das Einsatzgebiet der gegenwärtig verfügbaren OLED-Mikrodisplays ist auf unidirektionale, bildwiedergebende Mikrodisplays beschränkt. Nach der DE 10 2006 030 541 A1 ist auch ein Einsatz in bidirektionalen Mikrodisplays, d.h. Mikrodisplays mit einer Bilddarstellungsfunktionalität und einer Bildaufnahmefunktionalität bzw. optischen Detektionsfunktion realisierbar.

Die Druckschrift US 2002/0084463 A1 beschreibt eine gattungsgemäße Schaltungsanordnung zur Ansteuerung von Leuchtdioden einer OLED-Matrix. Diese Schaltungsanordnung sieht für jede der Leuchtdioden eine Treiberschaltung vor, wobei die Helligkeit aller Pixel beeinflusst werden kann, indem dafür vorgesehene zusätzliche Eingänge aller Treiberschaltungen mit einem gemeinsamen Signal beaufschlagt werden, das mit einem sogenannten "duty factor" moduliert ist.

Aufgabe der Erfindung ist es, eine alternative Schaltungsanordnung zur Ansteuerung von in einer zweidimensionalen Matrix angeordneten organischen Leuchtdioden als bildgebende Elemente anzugeben, mit der eine weitgehende Beeinflussung der Helligkeit, der von den organischen Leuchtdioden emittierten elektromagnetischen Strahlung möglich ist.

Erfindungsgemäß wird diese Aufgabe mit einer Scha.1-tungsanordnung, die die Merkmale des Anspruchs 1 aufweist, gelöst. Vorteilhafte Ausgestaltungen und Weiterbildungen der Erfindung können mit in untergeordneten Ansprüchen bezeichneten Merkmalen realisiert werden.

Bei der erfindungsgemäßen Schaltungsanordnung für in einer zweidimensionalen Matrix angeordnete organische Leuchtdioden, ist jede organische Leuchtdiode mittels einer Speicherschaltung, einem Ausleseverstärker und einer Treiberschaltung einzeln ansteuerbar.

Die Treiberschaltung ist dabei mit mindestens drei in Reihe geschalteten Transistoren und einem weiteren Ausgangstransistor, dessen Drain an die Anode der jeweiligen organischen Leuchtdiode angeschlossen ist, gebildet. Dabei wird der als eigentlicher Treiber fungierende Transistor an seiner Source mit einer konstanten elektrischen Betriebsspannung LVDD und seinem Gate mit einer weiteren ebenfalls konstanten elektrischen Betriebsspannung V_{Drive} beaufschlagt. Das Drain dieses Transistors ist an die Source des nachfolgend zu ihm in Reihe geschalteten Transistors und die beiden Gates der nachfolgend in der Reihenschaltung angeordneten Transistoren, die einen Schalter bilden, an den Ausgang des Ausleseverstärkers angeschlossen und mit dessen elektrischer Ausgangsspannung VsenseOut beaufschlagt. Die elektrische Spannung V_{Drive} ist dabei eine einstellbare analoge, zeitlich konstante Referenzspannung. Diese elektrische Spannung hat einen Wert, der zwischen der elektrischen Betriebsspannung LVDD und Masse liegt. Diese Referenzspannung kann unmittelbar von der Gesamtschaltung für das Display mit den organischen Leuchtdioden geliefert oder auch extern eingespeist werden. Sie bestimmt die Maximalhelligkeit der von den organischen Leuchtdioden emittierten elektromagnetischen Strahlung und kann für jede der Primärfarben des emittierten Lichts des Displays unterschiedlich eingestellt werden.

Die Drains der beiden den Schalter bildenden Transistoren sind an die Source des Ausgangstransistors, dessen Gate an Massepotential angeschlossen oder mit negativer elektrischer Spannung beaufschlagt ist, angeschlossen. Der Ausgangstransistor für jede organische Leuchtdiode ist in einer separaten, elektrisch isolierten Wanne eines Substrates angeordnet. Dabei sind der Anschluss der Wanne und die Source des Ausgangstransistors miteinander verbunden.

Der Transistor, der mit seiner Source mit dem als Treiber fungierenden Transistor verbunden ist, sollte ein PMOS-Transistor und der Transistor dessen Gate mit dem Gate des zweiten in Reihe geschalteten Transistors und gemeinsam an den Ausgang des Ausleseverstärkers angeschlossen ist, sollten NMOS-Transistoren sein.

Vorteilhaft ist es, wenn sämtliche Elemente der Schaltungsanordnung als CMOS-Schaltung auf einem halbleitenden Substrat ausgebildet sind.

Für eine mögliche Abschaltung ohne einen Verlust vorab gespeicherter Bildinformationen kann in der Treiberschaltung ein weiterer Transistor zwischen dem als Treiber fungierenden Transistor und dem einen Transistor ebenfalls in Reihe geschaltet angeordnet werden. Dieser kann als PMOS-Transistor ausgebildet sein.

An die Kathode der jeweiligen organischen Leuchtdioden kann eine elektrische Spannung angelegt sein, die kleiner als die elektrische Spannung, die an die Source des zweiten in Reihe geschalteten Transistors, der den Schalter bildet, und das Gate des mit der Anode der organischen Leuchtdiode verbundenen Ausgangstransistors ist.

Das Gate, des als Treiber fungierenden Transistors, kann an Massepotential angeschlossen sein, so dass dieser Transistor ebenfalls einen Schalter der Treiberschaltung bilden kann. In diesem Betriebsmodus arbeitet die Treiberschaltung als elektrische Spannungsquelle für die organische Leuchtdiode.

Die Schaltungsanordnung für jede einzelne organische Leuchtdiode kann in einer integrierten Realisierung als CMOS-Schaltung auf sehr kleiner Fläche herstellt werden. Sie ermöglicht eine hohe Auflösung des Displays. Die Maximalhelligkeit des Bildes (Vollausschlag) ist dabei über mehrere Größenordnungen einstellbar von <100 Cd/m² bis weit über 10000 Cd/m². Damit ist die Schaltungsanordnung für den Einsatz von Displays für Projektsanwendungen und für Anwendungen in sehr heller Umgebung (Aussenbereich bei klarem Himmel, Flugzeugcockpit etc.) als auch sehr dunkler Umgebung (Nacht, vom Tageslicht abgeschlossene Räume etc.) geeignet. Die Darstellung von Graustufen bzw. Farben kann über Pulsweitenmodulation realisiert werden, so dass die Linearität von Eingangsbildsignal zu dargestelltem Bild bei Änderung der Maximalhelligkeit nicht beeinflusst wird. Die Bildinformation kann digital in jeder einer organischen Leuchtdiode zugeordneten Schaltungsanordnung gespeichert werden. Die Auflösung pro Farbe und Pixel ist abhängig von der Realisierung und kann typisch 6 oder 8 Bit, aber auch mehr betragen.

Günstig ist es, nur eine einzelnen Transistor als Treiber mit erweitertem Spannungsbereich/ Spannungsfestigkeit (Hochvolttransistor bzw. Mittelvolttransistor) einzusetzen. Die Spannungstreiberfähigkeit ist hier die maximal zulässige elektrische Spannungsdifferenz über der emittierenden organischen Leuchtdiode zwischen der elektrischen Spannung über der organischen Leuchtdiode im maximal ausgesteuerten Zustand (höchster Helligkeitswert) und der elektrischen Spannung über der organischen Leuchtdiode im Dunkelzustand (geringster Helligkeitswert).

Zu berücksichtigende Parameter können dabei die:
- einstellbare Stromtreiberfähigkeit der Treiberschaltung über mehrere Größenordnungen des elektrischen Stromes (10er Potenzen) ohne Beeinflussung der Linearität;
- Möglichkeit der Abschaltung des gesamten Displays für eine definierte Zeitperiode ohne Veränderung des für jede einzelne organische Leuchtdiode gespeicherten Bildinhaltes sein.

Nachfolgend soll die Erfindung beispielhaft näher erläutert werden.

Dabei zeigen:
Figur 1 einen Prinzipquerschnitt durch ein Mikrodisplay mit organischen Leuchtdioden;
Figur 2 in schematischer Form, ein Blockschaltbild einer Ansteuerung für zweidimensional in einer Matrix angeordnete organische Leuchtdioden;
Figur 3 in schematischer Form eine Matrixanordnung von organischen Leuchtdioden, die elektromagnetische Strahlung mit unterschiedlichen Wellenlängen, also unterschiedlicher roter, grüner und blauer Farbe emittieren;
Figur 4 in schematischer Form eine Matrixanordnung von organischen Leuchtdioden, die elektromagnetische Strahlung mit unterschiedlichen Wellenlängen, also unterschiedlicher roter, grüner, blauer und weißer Farbe emittieren;
Figur 5 ein Blockschaltbild eines Beispiels einer erfindungsgemäßen Schaltungsanordnung für mit jeweils acht Bit speicherbaren Bildinformationen, bei der für eine Speicherung Kondensatoren in der Speicherschaltung eingesetzt sind;
Figur 6 ein Blockschaltbild eines Beispiels einer erfindungsgemäßen Schaltungsanordnung für mit jeweils acht Bit speicherbaren Bildinformationen, bei der für eine Speicherung Transistoren in der Speicherschaltung eingesetzt sind;
Figur 7 eine schematische Anordnung für eine Ansteuerung und Speicherung von Bildinformationen einzelner organischer Leuchtdioden;
Figur 8 eine schematische Anordnung für eine weitere Möglichkeit zur Ansteuerung und Speicherung von Bildinformationen einzelner organischer Leuchtdioden;
Figur 9 zeitliche Verläufe der elektrischen Betriebsspannungen der Treiberschaltung bei einem Auslesen der Speicherschaltung;
Figur 10 ein Beispiel für die Ausbildung einer Treiberschaltung und
Figur 11 ein weiteres Beispiel für eine bei der Erfindung einsetzbaren Treiberschaltung.

Mikrodisplays mit organischen Leuchtdioden 5 sind bevorzugt so aufgebaut, dass sie auf der Top-Metall-Ebene eines CMOS-Substrates, bei elektrischem Stromfluss lichtemittierende organische Schichten (OLED) beinhalten. Diese können einzeln lokal, d.h. als so genannte Pixel, aktiviert werden, indem über eine Elektrode der organischen Leuchtdiode 5 elektrischer Strom lokal durch die organische Leuchtdiode 5 fließt. Unterhalb der Elektrode können sich in einer matrixhaften Pixelzellanordnung aktive und passive Bauelemente (i.d.R. Transistoren und Kondensatoren), die die Steuerung jeder einzelnen organischen Leuchtdiode 5 übernehmen, befinden. In Figur 1 ist der Prinzipquerschnitt durch ein OLED-Mikrodisplay dargestellt.

Die einzelnen Speicher für organischen Leuchtdioden 5, die in Zeilen und Spalten angeordnet sind, werden durch eine entsprechende Schaltung, wie in Figur 2 gezeigt, beschrieben. Dabei werden die Bildeingangsdaten durch ein elektronisches Steuerwerk entgegengenommen. Dieses leitet die Daten an den Spaltentreiber weiter, der die Bilddaten für eine Bildzeile zwischenspeichert. Über einen Zeilentreiber wird anschließend die zu beschreibende Zeile ausgewählt und mit den im Spaltentreiber zwischengespeicherten Bilddaten beschrieben. Nach diesem Prinzip werden sequentiell alle Zeilen der Matrixanordnung mit ihrem entsprechenden Bildinhalt programmiert. Anschließend wird mit dem Beschreiben der Bilddaten der ersten Zeile für das nachfolgende Bild begonnen.

Die Übertragung der Bilddaten vom Steuerwerk zum Spaltentreiber, der Zwischenspeicherung im Spaltentreiber und das Programmieren der Matrix wird üblicherweise mit digitalen Signalen realisiert.

Jede Pixelzelle kann in Subpixelzellen unterteilt sein, wobei jede Subpixelzelle zur Speicherung und Darstellung einer Primärfarbe des Displays zuständig ist. Die Anordnung der Primärfarben kann, wie in Figur 3 und Figur 4 dargestellt, realisiert werden. Es sind aber auch noch andere Realisierungen denkbar. Jede dieser Subpixelzellen stellt dabei eine einzelne organische Leuchtdiode 5 dar, die gesondert ansteuerbar sein soll.

Jede Schaltungsanordnung für die Ansteuerung jeder organische Leuchtdiode (Subpixelzelle) 5 setzt sich dabei aus drei Schaltungsteilen zusammen. Dies sind eine Speicherschaltung (Pixelspeicher) 10, ein Ausleseverstärker (Sense Amplifier) 20 und die eigentlichen Treiberschaltung 30 für die einzelnen organischen Leuchtdioden 5. Die Speicherschaltung 10 besteht aus so vielen Speicherzellen, wie dies die Farbtiefe (in Bit) der jeweiligen Farbe erfordert. Üblicherweise sind dies 5, 6 oder 8 Speicherzellen bzw. Bit Farbtiefe. In Figur 5 ist die Speicherschaltung 10 für eine einzelne organische Leuchtdiode 5 bzw. eine Subpixelzelle schematisch dargestellt. Die einzelnen Speicherzellen der Speicherschaltung 10 bestehen dabei jeweils aus einem Kondensator und zwei Schaltern, die als Transistoren realisiert sein können. Für eine Miniaturisierung kann der Kondensator auch als Transistor mit kurzgeschlossenem Drain und Source umgesetzt werden, wie dies in Figur 6 dargestellt ist. Außerdem wurden die Daten- und Programmierleitungen so zusammengefasst, dass für jede einzelne organische Leuchtdiode 5 zwei Datenleitungen (Data<0> und Data<1> in Figur 5 und vier Schreib-/ Programmierleitungen (Write<0> bis Write<3>) verwendet werden. Damit können für jede organische Leuchtdiode 5 jeweils zwei Speicherzellen parallel beschrieben werden und das Beschreiben einer Bildzeile unterteilt sich für die angegebene Anordnung mit acht Bit Pixelspeicher in vier Programmierphasen, in denen über die Programmierleitungen aktiviert jeweils zwei Speicherzellen beschrieben werden.

Die Anordnung der Speicherschaltungen 10 sowie der entsprechenden Daten- und Programmierleitungen für eine Pixelzelle bestehend aus drei organischen Leuchtdioden 5, zu je acht Bit Farbtiefe, was in Figur 7 dargestellt ist. Die Anordnung für eine Pixelzelle mit vier organischen Leuchtdioden 5 zu je sechs Bit Farbtiefe ist in Figur 8 dargestellt. Die schraffierten Rechtecke stellen dabei die Speicher dar, wobei die entsprechende Programmierleitung (z.B.: W0) und die entsprechende Ausleseleitung (z.B.: E0) für die Speicherschaltung 10 angegeben sind.

Um die gespeicherten Bildinformationen auszulesen, wird der Ausleseverstärker (Sense Amplifier) 20 verwendet, der nach Figur 5 für jede organische Leuchtdiode 5 vorhanden ist. Der Ausleseverstärker 20 besteht bei diesem Beispiel aus zwei gegengekoppelten Invertern 21 und 22, die über zwei schalterbildende Transistoren 23 und 24 von der elektrischen Betriebsspannungszufuhr (VSS und LVDD) getrennt werden können. Weiterhin sind die Ein- bzw. Ausgänge dieser Inverter 21 und 22 über zwei Transistoren 25 und 26 als Schalter (Aktivierung mit dem Signal Pre) mit einer elektrischen Spannung Vpre vorladbar. Das Auslesen der Bildinformation kann dabei, wie in Figur 9 gezeigt, grafisch veranschaulicht, in drei Phasenerfolgen. Dies sind die Vorlade-Phase (Precharge), die Ladephase (Load) und die Emittierphase (Emit). Zunächst werden die Inverter 21 und 22 von den Betriebsspannungsleitungen getrennt (LVDD und VSS). Danach werden die Knoten V_{SenseIn} 27 und V_{SenseOut} 28 auf die elektrische Spannung V_{Pre} vorgeladen. Anschließend wird die auszulesende Speicherschaltung 10 über den entsprechenden Schalter (Emit) aktiviert, wodurch die elektrische Spannung am Knoten V_{SenseIn} 27 entweder Richtung LVDD (bei gespeichertem High-Wert) angehoben oder in Richtung VSS (bei Low-Wert) abgesenkt wird. Durch Zuschalten der elektrischen Betriebsspannung an den gegengekoppelten Invertern 21 und 22 kippt der Ausleseverstärker 20 je nach Speicherwert in einen der beiden stabilen Zustände, so dass am Ausgang V_{SenseOut} das negierte Signal aus der vorher ausgelesenen Speicherschaltung 10 anliegt und der gespeicherte Wert in der Speicherschaltung 10 gleichzeitig erneuert werden kann.

Der Ausgang des Ausleseverstärkers 20 aktiviert die Treiberschaltung30 für die organische Leuchtdiode 5 und elektromagnetische Strahlung (Licht) wird emittiert. Pro Bildzyklus werden dabei alle Bitspeicher nacheinander ausgelesen und der Inhalt entsprechend dargestellt. Je nach Wertigkeit des entsprechenden Bits ist die Zeitdauer der Emittierphase unterschiedlich lang. Dadurch wird ein pulsweitenmoduliertes bildgebendes Verfahren realisiert. Die eigentliche Bildinformation wird durch zeitliche Integration des ausgesendeten Lichts im Auge des Betrachters rekonstruiert.

Die Speicherschaltung 10 und der Ausleseverstärker 20 einer organischen Leuchtdiode 5 bestehen ausschließlich aus Niedervolttransistoren (NMOS- und PMOS-Transistoren) und benötigen zwei Betriebsspannungsleitungen LVDD und VSS. Der dritte Teil der gesamten Schaltungsanordnung für eine organische Leuchtdiode 5, die Treiberschaltung 30 ist in Figur 10 in einer beispielhaften Ausführung dargestellt. Die Treiberschaltung 30 besteht aus zwei Niedervolt-PMOS-Transistoren M_{Drive} 1 und M_{swi} 2, einem Niedervolt-NMOS-Transistor M_{Nswi} 3 und nur einem Mittel- oder Hochvolt-PMOS-Transistor M_{MV} 4 mit einem separaten Wannenanschluss. Die Treiberschaltung 30 benötigt nur die Betriebspannungsleitungen LVDD und VSS sowie eine gemeinsame Zuführung für die Kathodenspannung V_{Kathode} der organischen Leuchtdioden 5 für das gesamte Display. Die Besonderheit für diese Treiberschaltung 30 ist die Tatsache, dass V_{Kathode} negativer als VSS (Masse) sein kann.

Figur 11 zeigt ein zweite Variante für eine bei der Erfindung einsetzbare Treiberschaltung 30. Dabei wird ein zusätzlicher Schalter M_{Goff} mit einem weiteren Transistor 7, der als Niedervolt-PMOS-Transistor) ausgebildet ist, und für die Abschaltung der jeweiligen organischen Leuchtdiode 5 verwendet werden kann, eingesetzt. Der weitere Transistor 7 ist ebenfall in Reihe geschaltet.

Über diese Transistoren 7 kann das gesamte Display deaktiviert werden, ohne dass gespeicherte Bildinformationen verloren gehen. Diese Deaktivierungsfunktion kann beispielsweise genutzt werden, wenn auf dem Mikrodisplaychip zusätzlich optische Sensoren (nicht dargestellt) integriert werden und diese optisch vom Mikrodisplay (und dem ausgesendetem Licht der organischen Leuchtdioden) entkoppelt werden sollen, wie dies in DE 10 2006 030 541 A1 beschrieben ist. solche optischen Sensoren können z.B. Kameras sein.

Je nach elektrischem Eingangsspannungssignal V_{DriveIn} (verbunden mit V_{SenseOut} des Ausleseverstärkers) 20 kann für zwei Betriebsmodi der gesamten Schaltungsanordnung unterschieden werden.

Ist das elektrische Eingangsspannungssignal auf VSS geschaltet (Low), ist die Treiberschaltung 30 aktiviert. In diesem Fall ist der Transistor M_{NSWi} 3 hochohmig und der Transistor M_{Swi} 2 leitend und ein elektrischer Strom I_{OLED} kann von LVDD durch die Transistoren M_{Drive} 1, M_{Swi} 2 und M_{MV} 4 in die organische Leuchtdiode 5 fließen. Die Größe des elektrischen Stromes hängt dabei von der elektrischen Spannung V_{Drive} ab und kann über mehrere Dekaden eingestellt werden. Dabei wird die Linearität der Bilddarstellung nicht beeinflusst, da die Darstellung von Farbabstufungen/Graustufen über die vorab beschriebene Pulsweitenmodulation realisiert werden kann.

Ist das Eingangsspannungssignal auf LVDD geschaltet (High), ist die Treiberschaltung 30 deaktiviert. In diesem Fall ist der Transistor M_{Swi} 2 hochohmig und der Transistor M_{NSwi} 3 elektrisch leitend. Der Transistor M_{Nswi} 3 schaltet den Knoten V_{SMV} auf VSS und schützt den eigentlichen Stromquellentransistor M_{Drive} 1 und den Transistor M_{Swi} 2 vor elektrischen Überspannungen (in diesem Fall Spannungen kleiner als VSS). Damit kann durch den Transistor M_{MV} 4 (hochohmig) nur ein sehr geringer elektrischer Leckstrom fließen und der elektrische Strom durch die organische Leuchtdiode 5 wird so klein, dass diese nicht mehr leuchtet. Die elektrische Spannungsdifferenz über der organischen Leuchtdiode 5 (V_{Anode} - V_{Kathode}) wird damit kleiner, als die an der organischen Leuchtdiode 5 anliegende elektrische Spannung, bei elektrischem Stromfluss, weil sich die elektrische Spannung V_{Anode} der Spannung V_{Kathode} annähert.

Ein Sonderfall für den Betrieb liegt vor, wenn die elektrische Spannung V_{Drive} auf VSS geschaltet wird. In diesem Fall operiert der Transistor M_{Drive} 1 als Schalter und die Treiberschaltung 30 arbeitet als elektrische Spannungsquelle für die organische Leuchtdiode 5, die im eingeschalteten Zustand die elektrische Spannung LVDD bereitstellt. Die Treiberschaltung 30 kann also demnach sowohl als elektrische Strom- als auch als Spannungsquelle genutzt werden.

Die Treiberschaltung 30 kann eine maximale elektrische Spannungsdifferenz an der organischen Leuchtdiode 5 ansteuern, die von 0 Volt im ausgeschalteten Zustand bis zu (LVDD - V_{Kathode}) im eingeschalteten Zustand reicht. Dabei darf die elektrische Spannung V_{Kathode} (kleiner 0 Volt) vom Betrag her maximal so groß, wie die zulässige Drain-Source-Spannung des Transistors M_{MV} 4 sein. Je nach Wahl der CMOS-Technologie (und der entsprechenden Mittelvolt-/Hochvoltoption) kann damit ein Spannungshub von 5 V bis zu 15 V an der organischen Leuchtdiode 5 vom einzum ausgeschalteten Zustand realisiert werden.

## Patentansprüche

1. Schaltungsanordnung für in einer zweidimensionalen Matrix angeordnete organische Leuchtdioden mit einer Speicherschaltung (10), einem Ausleseverstärker (20) und einer Treiberschaltung (30), bei der jede organische Leuchtdiode (5) mittels der Speicherschaltung (10), dem Ausleseverstärker (20) und der Treiberschaltung (30) ansteuerbar ist, wobei die Treiberschaltung (30) gebildet ist mit mindestens drei in Reihe geschalteten Transistoren (1, 2, 3) und einem weiteren Ausgangstransistor (4), dessen Drain an die Anode der jeweiligen organischen Leuchtdiode (5) angeschlossen ist und dessen Gate an ein Massepotential angeschlossen oder mit einer negativen elektrischen Spannung beaufschlagt ist, wobei ein erster Transistor (1) der mindestens drei Transistoren (1, 2, 3) an seiner Source mit einer konstanten elektrischen Betriebsspannung LVDD und seinem Gate mit einer weiteren ebenfalls konstanten elektrischen Betriebsspannung V_{Drive} beaufschlagt ist und dabei das Drain dieses ersten Transistors (1) an die Source eines nachfolgend zu ihm in Reihe geschalteten zweiten Transistors (2) der mindestens drei Transistoren (1, 2, 3) angeschlossen ist, wobei der zweite Transistor (2) ein PMOS-Transistor ist, der ein an den Ausgang des Ausleseverstärkers (20) angeschlossenes und mit dessen elektrischer Ausgangsspannung V_{SenseOut} beaufschlagtes Gate und ein an die Source des Ausgangstransistors (4) angeschlossenes Drain hat, und wobei ein dritter Transistor (3) der mindestens drei Transistoren (1, 2, 3) ein NMOS-Transistor ist, wobei der dritte Transistor (3) ebenfalls ein an die Source des Ausgangstransistors (4) angeschlossenes Drain hat, wobei eine Source des dritten Transistors (3) an das gleiche Massepotential angeschlossen oder mit der gleichen negativen elektrischen Spannung beaufschlagt ist wie das Gate des Ausgangstransistors (4), **dadurch gekennzeichnet, dass** der dritte Transistor (3) ebenfalls ein an den Ausgang des Ausleseverstärkers (20) angeschlossenes und mit dessen elektrischer Ausgangsspannung V_{SenseOut} beaufschlagtes Gate hat.

2. Schaltungsanordnung nach Anspruch 1, **dadurch gekennzeichnet, dass** sämtliche Elemente der Schaltungsanordnung als CMOS-Schaltung auf einem halbleitenden Substrat ausgebildet sind.

3. Schaltungsanordnung nach einem der vorhergehenden Ansprüche, **dadurch gekennzeichnet, dass** zur Abschaltung der Treiberschaltung (30) ein weiterer Transistor (7) zwischen dem als Treiber fungierenden ersten Transistor (1) und dem zweiten Transistor (2) in Reihe geschaltet angeordnet ist.

4. Schaltungsanordnung nach Anspruch 3, **dadurch gekennzeichnet, dass** der weitere Transistor (7) als PMOS-Transistor ausgebildet ist.

5. Schaltungsanordnung nach einem der vorhergehenden Ansprüche, **dadurch gekennzeichnet, dass** an die Kathode der organischen Leuchtdioden (5) eine elektrische Spannung angelegt ist, die kleiner als die elektrische Spannung, die an die Source des dritten Transistors (3) und das Gate des mit der Anode der organischen Leuchtdiode (5) verbundenen Ausgangstransistors (4) ist.

6. Schaltungsanordnung nach einem der vorhergehenden Ansprüche, **dadurch gekennzeichnet, dass** das Gate des ersten Transistors (1) an Massepotential angeschlossen ist und dieser erste Transistor (1) einen Schalter der Treiberschaltung (30) bildet.

## Claims

1. A circuit arrangement for organic light-emitting diodes arranged in a two-dimensional matrix, comprising a storage circuit (10), a sense amplifier (20) and a driver circuit (30), in which every organic light-emitting diode (5) can be controlled by means of the storage circuit (10), the sense amplifier (20) and the driver circuit (30),
wherein the driver circuit (30) is formed by at least three transistors (1, 2 and 3) connected in series and one further output transistor (4) whose drain is connected to the anode of the respective organic light-emitting diode (5) and whose gate is connected to a ground potential or to which a negative electric voltage is applied, wherein a first transistor (1) of the at least three transistors (1, 2, 3) is acted on by a constant electric operating voltage LVDD at its source and by a further likewise constant electric operating voltage V_{Drive} at its gate, and the drain of this first transistor (1) thereby being connected to the source of the following second transistor (2) of the at least three transistors (1, 2, 3) connected in series to it, wherein the second transistor (2) is a PMOS transistor which has a gate being connected to the output of the sense amplifier (20) and being acted on by its electric output voltage V_{SenseOut} and which has a drain being connected to the source of the output transistor (4), and wherein a third transistor (3) of the at least three transistors (1, 2, 3) is a NMOS transistor, wherein the third transistor (3) equally has a drain being connected to the source of the output transistor (4), with a source of the third transistor (3) being connected to the same ground potential or being acted on by the same negative electric voltage like the gate of the output transistor (4), **characterized in that** the third transistor (3) equally has a gate being connected to the output of the sense amplifier (20) and being acted on by its electric output voltage V_{SenseOut}..

2. A circuit arrangement in accordance with claim 1, **characterized in that** all elements of the circuit arrangement are formed as a CMOS circuit on a semiconductive substrate.

3. A circuit arrangement in accordance with one of the preceding claims, **characterized in that** a further transistor (7) is arranged between the first transistor (1) acting as a driver and the second transistor (2), connected in series, to switch off the driver circuit (30).

4. A circuit arrangement in accordance with claim 3, **characterized in that** the further transistor (7) is designed as a PMOS transistor.

5. A circuit arrangement in accordance with one of the preceding claims, **characterized in that** an electric voltage is applied to the cathode of the organic light-emitting diode (5) which is smaller than the electric voltage which is applied to the source of the third transistor (3) and to the gate of the output transistor (4) connected to the anode of the organic light-emitting diode (5).

6. A circuit arrangement in accordance with one of the preceding claims, **characterized in that** the gate of the first transistor (1) is connected to ground potential and this first transistor (1) forms a switch of the driver circuit (30).

## Revendications

1. Dispositif de circuit pour des diodes électroluminescentes organiques disposées dans une matrice bidimensionnelle, avec un circuit de mémoire (10), un amplificateur de lecture (20) et un circuit pilote (30), dans lequel chaque diode électroluminescente organique (5) peut être contrôlée au moyen du circuit de mémoire (10), de l'amplificateur de lecture (20) et du circuit pilote (30), le circuit pilote (30) étant constitué d'au moins trois transistors (1, 2, 3) branchés en série et d'un autre transistor de sortie (4), dont le drain est connecté à l'anode de la diode électroluminescente organique (5) et dont la grille est connectée à un potentiel de masse ou est alimentée avec une tension électrique négative, un premier transistor (1) des au moins trois transistors (1, 2, 3) étant alimenté au niveau de sa source avec une tension électrique de service LVDD constante et sa grille étant alimentée avec une autre tension électrique de service V_{Drive} également constante et le drain de ce premier transistor (1) étant connecté à la source d'un deuxième transistor (2) des au moins trois transistors (1, 2, 3), branché en série à sa suite, le deuxième transistor (2) étant un transistor PMOS qui comprend une grille connectée à la sortie de l'amplificateur de lecture (20) et alimentée avec sa tension électrique de service V_{Senseout} et un drain connecté à la source du transistor de sortie (4), et un troisième transistor (3) des au moins trois transistors (1, 2, 3) étant un transistor NMOS, le troisième transistor (3) comprenant également un drain connecté à la source du transistor de sortie (4), une source du troisième transistor (3) étant connectée au même potentiel de masse ou étant alimentée avec la même tension électrique négative que la grille du transistor de sortie (4),
**caractérisé en ce que**
le troisième transistor (3) comprend également une grille connectée à la sortie de l'amplificateur de lecture (20) et alimentée avec sa tension électrique de sortie V_{SenseOut}.

2. Dispositif de circuit selon la revendication 1, **caractérisé en ce que** tous les éléments du dispositif de circuit sont conçus comme un circuit CMOS sur un substrat semi-conducteur.

3. Dispositif de circuit selon l'une des revendications précédentes, **caractérisé en ce que**, pour l'arrêt du circuit pilote (30), un autre transistor (7) est branché en série entre le premier transistor (1) fonctionnant comme un pilote et le deuxième transistor (2).

4. Dispositif de circuit selon la revendication 3, **caractérisé en ce que** l'autre transistor (7) est conçu comme un transistor PMOS.

5. Dispositif de circuit selon l'une des revendications précédentes, **caractérisé en ce que**, à la cathode des diodes électroluminescentes (5) organiques, est appliquée une tension électrique inférieure à la tension électrique, qui est appliquée à la source du troisième transistor (3) et à la grille du transistor de sortie (4) connecté à l'anode de la diode électroluminescente organique (5).

6. Dispositif de circuit selon l'une des revendications précédentes, **caractérisé en ce que** la grille du premier transistor (1) est connectée à un potentiel de masse et ce premier transistor (1) constitue un interrupteur du circuit pilote (30).
